# EUROPÄISCHE PATENTSCHRIFT

(11) **EP 0 950 634 B1**
(45) Veröffentlichungstag und Bekanntmachung des Hinweises auf die Patenterteilung: **06.07.2005**
(21) Anmeldenummer: 99107208.3
(22) Anmeldetag: 13.04.1999
(51) Int. Cl.: B66F 9/20

(54) **Flurförderzeug mit einem Multifunktionshebel**
Industrial truck with a multifunction lever
Chariot de manutention avec une manette à fonctions multiples

(30) Priorität: 15.04.1998 DE 19816682
(43) Veröffentlichungstag der Anmeldung: 20.10.1999
(73) Patentinhaber: STILL GMBH, D-22113 Hamburg (DE)
(72) Erfinder: Fromme, Georg, Dr.-Ing., 21217 Seevetal 2 (DE); Evert, Rainer, Dipl.-Ing., 22939 Rausdorf (DE); Petersen, Jens-Peter, Dipl.-Ing., 22455 Hamburg (DE)
(74) Vertreter: Kasseckert, Rainer

(56) Entgegenhaltungen:
- DE-U- 9 417 838
- DE-U- 29 502 639
- US-A- 3 795 280

## Beschreibung

Die Erfindung betrifft ein Flurförderzeug mit einem Multifunktionshebel, welcher mindestens einen um eine erste Achse schwenkbaren Hebel und mindestens ein an dem Hebel angeordnetes Bedienelement aufweist, wobei durch Schwenken des Hebels um die erste Achse und durch Schwenken des Bedienelements um eine zweite Achse jeweils mindestens eine Funktion des Flurförderzeugs steuerbar ist, und wobei, das Flurförderzeug eine in vertikaler Richtung bewegbare Lastaufnahmevorrichtung aufweist und die vertikale Bewegung der Lastaufnahmevorrichtung durch Schwenken des Hebels um die erste Achse steuerbar ist und das Flurförderzeug eine um eine horizontale Neigeachse neigbare Lastaufnahmevorrichtung aufweist und das Neigen der Lastaufnahmevorrichtung durch Schwenken des Bedienelements um die zweite Achse steuerbar ist.

Multifunktionshebel der genannten Art werden in Flurförderzeugen in der Regel zur Steuerung von verschiedenen Funktionen einer Lastaufnahmevorrichtung eingesetzt. Beispielsweise kann die Lastaufnahmevorrichtung in vertikaler Richtung auf- und abbewegt werden. Gemäß einer anderen Funktion kann die Lastaufnahmevorrichtung um eine horizontale Achse geneigt werden. Ebenfalls bekannt ist es, die Lastaufnahmevorrichtung in einer oder zwei Richtungen horizontal verschiebbar auszuführen.

Multifunktionshebel werden eingesetzt, um einer Bedienperson ein aufeinanderfolgendes oder gleichzeitiges Betätigen verschiedener Funktionen des Flurfbrderzeugs zu ermöglichen, ohne ein Umgreifen zwischen verschiedenen herkömmlichen Bedienhebel zu erfordern. Mit einem einzigen Multifunktionshebel können also mindestens zwei Funktionen des Flurförderzeugs gesteuert werden.

Um die Gefahr einer Fehlbedienung des Flurförderzeugs möglichst gering zu halten, wird angestrebt, die erforderliche Betätigungsrichtung des Hebels oder des Bedienelements möglichst funktionslogisch zu der zu steuernden Funktion des Flurförderzeugs anzuordnen. Ein weiteres Ziel bei der Gestaltung von Multifunktionshebeln ist es, eine sequentielle oder gleichzeitige Betätigung der verschiedenen Funktionen in ergonomisch vorteilhafter Weise zu ermöglichen. Bekannte Multifunktionshebel können die obengenannten Zielsetzungen nicht vollständig zufriedenstellend erfüllen.

Aus der DE 94 17 838 U1, welche dem nächstliegunden Stand der Technik entspricht, ist ein gattungsgemäßer Schubmaststapler mit einem quer ausgenchteten Fahrerplatz und einem Multifunktionshebel bekannt. Das Heben und Senken des Lastaufnahmemittels kann durch Schwenken des Hebels um eine Längsachse des Flurförderzeugs gesteuert werden. Zum Steuern der Neigebewegung des Lastaufnahmemittels ist auf der Oberseite des Hebels ein Bedienelement angeordnet Dieses kann um eine Querachse des Flurförderzeugs geschwenkt werden. Ein derartiger Multifunktionshebel ist ausschließlich für Flurförderzeuge geeignet, bei denen sich die Lastaufnahmevorrichtung seitlich der auf dem Fahrersitz sitzenden Bedienperson befindet.

Der vorliegenden Erfindung liegt daher die Aufgabe zugrunde, ein Flurförderzeug der eingangs genannten Art mit einem Multifunktionshebel zur Verfügung zu stellen, welcher auch bei einer Fahrersitzanordnung, bei der eine auf dem Fahrersitz sitzende Bedienperson auf die Lastaufnahmevorrichtung blickt, die wichtigsten Funktionen in ergonomisch vorteilhafter Weise funktionslogisch steuerbar sind.

Diese Aufgabe wird erfindungsgemäß gelöst durch die kennzeichnenden Merkmale des Patentanspruchs 1. Durch die erfindungsgemäße Anordnung des Bedienelements wird erreicht, daß mit dem Multifunktionshebel zwei Funktionen gesteuert werden können, die funktionslogisch in der gleichen Richtung zu betätigen sind. Die beiden Achsen sind dabei insbesondere in Ruhestellung des Multifunktionshebels zueinander parallel. Beispielsweise bei Betätigung einer dritten Funktion kann es jedoch vorkommen, daß die beiden Achsen zueinander geneigt werden, so daß sie nicht mehr exakt parallel sind. Die funktionslogische Zuordnung der Betätigungsrichtungen zu den zu steuernden Funktionen bleibt jedoch dabei erhalten. Dabei ist das Bedienelement auf der einer Bedienperson abgewandten Seite des Hebels angeordnet. Die Bedienperson kann bei dieser Anordnung den Hebel mit der Hand greifen, wodurch sich bei natürlicher Handhaltung der Zeigefinger automatisch im Bereich des Bedienelements befindet. Die vertikale Bewegung der Lastaufnahmevorrichtung ist durch Schwenken des Hebels um die erste Achse steuerbar. Das Heben und Senken der Lastaufnahmevorrichtung ist von der Bedienperson somit durch Bewegen der gesamten Hand steuerbar. Das Neigen der Lastaufnahmevorrichtung ist durch Schwenken des Bedienelements um die zweite Achse steuerbar. Das Neigen der Lastaufnahmevorrichtung ist somit von der Bedienperson mit dem Zeigefinger der den Griff fassenden Hand steuerbar.

Besonders vorteilhaft ist es, wenn das Bedienelement mit dem Zeigefinger einer den Handgriff greifenden Hand betätigbar ist. Insbesondere mit dem Zeigefinger ist ein feinfühliges Betätigen des Bedienelements möglich, so daß das Bedienelement auch zur Erzeugung von mehrstufigen oder stufenlosen Steuersignalen verwendet werden kann.

Eine funktionslogische und der üblichen Konvention entsprechende Zuordnung der Bewegungsrichtungen von Hebel und Lastaufnahmevorrichtung liegt vor, wenn einem Schwenken des Hebels in Richtung auf die Lastaufnahmevorrichtung zu eine vertikale Abwärtsbewegung der Lastaufnahmevorrichtung zugeordnet ist und einem Schwenken des Hebels in Richtung von der Lastaufnahmevorrichtung weg eine vertikale Aufwärtsbewegung der Lastaufnahmevorrichtung zugeordnet ist. Diese Anordnung ist besonders dann zweckmäßig, wenn die zweite Achse im wesentlichen parallel zu der horizontalen Neigeachse angeordnet ist und einer Schwenkbewegung des Bedienelements eine Neigebewegung der Lastaufnahmevorrichtung in die entsprechende Richtung zugeordnet ist.

Weiterhin ist es möglich, daß durch Schwenken des Hebels um eine dritte Achse eine dritte Funktion des Flurförderzeugs steuerbar ist, wobei die dritte Achse im wesentlichen senkrecht zu der ersten Achse angeordnet ist. Zur Steuerung der dritten Funktion bewegt die Bedienperson den Hebel somit aus ihrer Sicht nach links oder rechts.

Insbesondere, wenn das Flurförderzeug eine in Querrichtung des Flurförderzeugs verschiebbare Lastaufnahmevorrichtung aufweist, ist es zweckmäßig, wenn das Verschieben der Lastaufnahmevorrichtung durch Schwenken des Hebels um die dritte Achse steuerbar ist.

Gemäß einer vorteilhaften Ausgestaltungsform, der Erfindung ist bei Betätigung des Bedienelements in Abhängigkeit von dem Schwenkwinkel des Bedienelements eine bestimmte Neigegeschwindigkeit der Lastaufnahmevorrichtung vorgebbar. Hierbei ist für das Bedienelement eine Neutralstellung vorgesehen und das Bedienelement weist Mittel zum Erzeugen einer Rückstellkraft in Richtung der Neutralstellung auf. Wenn die Bedienperson das Bedienelement nicht betätigt, ist hierdurch sichergestellt, daß sich das Bedienelement in Neutralstellung befindet und keine Neigebewegung der Lastaufnahmevorrichtung stattfindet.

Gemäß einer anderen Ausgestaltung der Erfindung ist bei Betätigung des Bedienelements in Abhängigkeit von dem Schwenkwinkel des Bedienhebels ein bestimmter Sollwert für die Neigung der Lastaufnahmevorrichtung vorgebbar. Weiterhin ist ein Mittel zum Erfassen der tatsächlichen Neigung der Lastaufnahmevorrichtung vorgesehen. Es ist darüber hinaus ein Stellglied, beispielsweise ein Hydraulikzylinder, zum Erzeugen einer Neigebewegung des Lastaufnahmemittels vorgesehen, das in einem Regelkreis in Abhängigkeit von dem Sollwert für die Neigung und der tatsächlichen Neigung gesteuert wird. Bei dieser Anordnung gibt die Bedienperson mit dem Bedienelement den Sollwert für die Neigung vor. In einem Regelkreis wird das Stellglied betätigt, bis die tatsächliche Neigung dem vorgegebenen Sollwert entspricht. Bei dieser Ausgestaltung ist es zweckmäßig, wenn das Bedienelement kein Mittel zum Erzeugen einer Rückstellkraft aufweist. Wenn die Bedienperson die Stellung des Bedienelements nicht verändert, bleibt das Bedienelement in seiner jeweiligen Position, so daß auch der Sollwert für die Neigung unverändert bleibt.

Zusätzliche Funktionen sind mit dem Multifunktionshebel steuerbar, wenn an dem Hebel mindestens ein Schaltelement angeordnet ist, bei dessen Betätigung mittels des Bedienelements anstelle des Neigens der Lastaufnahmevorrichtung eine weitere Funktion des Flurförderzeugs steuerbar ist. Die zusätzlichen Funktionen, beispielsweise ein Lastgreifer oder ein Vorschubgerät, können abhängig von der speziellen Ausführung des Flurförderzeugs definiert werden.

Zweckmäßigerweise ist das Schaltelement nur dann wirksam betätigbar, wenn sich das Bedienelement in einer Neutralstellung befindet. Hierdurch wird sichergestellt, daß durch Betätigen des Schaltelements keine Fehlbedienung der mit dem Bedienelement steuerbaren Funktionen stattfinden kann.

Weitere Vorteile und Einzelheiten der Erfindung werden anhand des in den schematischen Figuren dargestellten Ausführungsbeispiels näher erläutert. Dabei zeigt
- Figur 1: ein Flurförderzeug in Draufsicht,
- Figur 2: einen erfindungsgemäßen Multifunktionshebel.

Das Flurförderzeug gemäß Figur 1 weist einen Fahrzeugrahmen 1 auf, der mit zwei lastseitigen Antriebsrädern 2 und einem Hinterrad 3 auf einer Fahrbahn aufsteht. Auf dem Fahrzeugrahmen 1 sind ein Fahrersitz 4 und ein Lenkrad 10 derart angeordnet, daß eine auf dem Fahrersitz 4 sitzende Bedienperson auf eine Lastaufnahmevorrichtung 5 blickt.

In diesem Ausführungsbeispiel ist die Lastaufnahmevorrichtung 5 als Lastgabel ausgeführt. Die Lastaufnahmevorrichtung 5 ist mittels eines Hubgerüsts 6 höhenbeweglich an dem Fahrzeugrahmen 1 befestigt. Gemeinsam mit dem Hubgerüst 6 kann die Lastaufnahmevorrichtung 5 relativ zu dem Fahrzeugrahmen 1 um eine horizontale Achse 7 geneigt werden. Bekannt sind ebenfalls Flurförderzeuge, bei denen ein Hubgerüst starr am Fahrzeugrahmen befestigt ist, und die Lastaufnahmevorrichtung relativ zum Hubgerüst neigbar ist. Weiterhin kann ein Seitenschieber vorgesehen werden, mit dem die Lastaufnahmevorrichtung 5 relativ zum Hubgerüst 6 in Querrichtung des Flurförderzeugs, also in Richtung der Achse 7, verschiebbar ist.

Diese genannten Funktionen der Lastaufnahmevorrichtung 5 können mit einem erfindungsgemäßen Multifunktionshebel 8 gesteuert werden, wie er in Figur 2 dargestellt ist. Der Multifunktionshebel befindet sich am vorderen Ende einer neben dem Fahrersitz 4 angeordneten Armlehne 9, so daß er von der Bedienperson mit der rechten Hand betätigt werden kann.

Figur 2 zeigt den Multifunktionshebel 8 gemäß Figur 1 in Blickrichtung A. Der Multifunktionshebel 8 weist als Grundkörper einen an der Armlehne 9 beweglich befestigten Hebel 11 auf. Der Hebel 11 ist um eine erste, sich in Querrichtung des Flurförderzeugs erstreckende Achse 12 schwenkbar, womit die vertikale Bewegung des Lastaufnahmevorrichtung 5 gesteuert werden kann. Wird der Hebel 11 nach vorne, in Richtung 12a geschwenkt, bewegt sich die Lastaufnahmevornchtung 5 nach unten, bei einer Betätigung des Hebels 11 in Richtung 12b nach oben. Erfindungsgemäß ist an dem Hebel 11 ein Bedienelement 13 angeordnet, das um eine Achse 14 geschwenkt werden kann. Zumindest in Ruhestellung des Hebels 11 sind die Achsen 12 und 14 zueinander parallel. Mit dem Bedienelement kann das Neigen der Lastaufnahmevorrichtung 5 um die horizontale Achse 7 gesteuert werden, wobei auch die Achsen 7 und 14 zueinander im wesentlichen parallel sind. Eine Betätigung des Bedienelements in Richtung 14a oder 14b bewirkt gemäß einer funktionslogischen Zuordnung ein Neigen der Lastaufnahmevorrichtung 5 mit der selben Drehrichtung.

Der Hebel 11 ist zusätzlich um eine horizontale Achse 15 schwenkbar, die sich im wesentlichen in Längsrichtung des Flurförderzeugs erstreckt. Durch Schwenken des Hebels um die Achse 15 kann ein Seitenschieber in funktionslogischer Zuordnung der Betätigungsrichtung gesteuert werden.

An dem Hebel 11 ist ein weiteres Schaltelement 16 derart angeordnet, daß es gleichzeitig mit dem Bedienelement 13 betätigt werden kann. Bei Betätigung des Schaltelements 16 wird dem Bedienelement 13 anstelle des Neigens der Lastaufnahmevorrichtung 5 eine andere Funktion des Flurförderzeugs zugeordnet. Als eine solche andere Funktion kommen Zusatzvorrichtungen, wie beispielsweise eine Vorschubeinrichtung für die Last oder ein Lastgreifer in Betracht.

## Patentansprüche

1. Flurförderzeug mit einem Fahrersitz (4) für eine Bedienperson und einem Multifunktionshebel (8), welcher mindestens einen um eine erste Achse schwenkbaren Hebel (11) und mindestens ein an dem Hebel (11) angeordnetes Bedienelement (13) aufweist, wobei durch Schwenken des Hebels (11) um die erste Achse (12) und durch Schwenken des Bedienelements (13) um eine zweite Achse (14) jeweils mindestens eine Funktion des Flurförderzeugs steuerbar ist, und wobei
das Flurförderzeug eine in vertikaler Richtung bewegbare Lastaufnahmevorrichtung (5) aufweist und die vertikale Bewegung der Lastaufnahmevorrichtung (5) durch Schwenken des Hebels (11) um die erste Achse (12) steuerbar ist und
das Flurförderzeug eine um eine horizontale Neigeachse (7) neigbare Lastaufnahmevorrichtung (5) aufweist und das Neigen der Lastaufnahmevorrichtung (5) durch Schwenken des Bedienelements (13) um die zweite Achse (14) steuerbar ist,
**dadurch gekennzeichnet, dass** die zweite Achse (14), um die das Bedienelement (13) zum Steuern des Neigens der Lastaufnahmevorrichtung (5) schwenkbar ist, im wesentlichen parallel zur ersten Achse (12) ist, um die der Hebel (11) zum Steuern der vertikalen Bewegung der Lastaufnahmevomchtung (5) schwenkbar ist, und das Bedienelement (13) auf der dem Fahrersitz (4) abgewandten Seite des Hebels (11) angeordnet ist.

2. Flurförderzeug mit einem Multifunktionshebel (8) nach Anspruch 1, **dadurch gekennzeichnet, daß** das Bedienelement (13) mit dem Zeigefinger einer den Handgriff greifenden Hand betätigbar ist.

3. Flurförderzeug mit einem Multifunktionshebel (8) nach Anspruch 1 oder 2, **dadurch gekennzeichnet, daß** einem Schwenken des Hebels (11) in Richtung auf die Lastaufnahmevorrichtung (5) zu eine vertikale Abwärtsbewegung der Lastaufnahmevorrichtung (5) zugeordnet ist und einem Schwenken des Hebels (11) in Richtung von der Lastaufnahmevorrichtung (5) weg eine vertikale Aufwärtsbewegung der Lastaufnahmevorrichtung (5) zugeordnet ist.

4. Flurförderzeug mit einem Multifunktionshebel (8) nach einem der Ansprüche 1 bis 3, **dadurch gekennzeichnet, daß** die zweite Achse (14) im wesentlichen parallel zu der horizontalen Neigeachse (7) angeordnet ist und einer Schwenkbewegung des Bedienelements (13) eine Neigebewegung der Lastaufnahmevorrichtung (5) in die entsprechende Richtung zugeordnet ist.

5. Flurförderzeug mit einem Multifunktionshebel (8) nach einem der Ansprüche 1 bis 4, **dadurch gekennzeichnet, daß** durch Schwenken des Hebels (11) um eine dritte Achse (15) eine dritte Funktion des Flurforderzeugs steuerbar ist, wobei die dritte Achse (15) im wesentlichen senkrecht zu der ersten Achse (12) angeordnet ist.

6. Flurförderzeug mit einem Multifunktionshebel (8) nach Anspruch 5, **dadurch gekennzeichnet, daß** das Flurförderzeug eine in Querrichtung des Flurförderzeugs verschiebbare Lastaufnahmevorrichtung (5) aufweist, und das Verschieben der Lastaufnahmevorrichtung (5) durch Schwenken des Hebels (11) um die dritte Achse (15) steuerbar ist.

7. Flurförderzeug mit einem Multifunktionshebel (8) nach einem der Ansprüche 1 bis 6, **dadurch gekennzeichnet, daß** bei Betatigung des Bedienelements (13) in Abhängigkeit von dem Schwenkwinkel des Bedienelements (13) eine bestimmte Neigegeschwindigkeit der Lastaufnahmevorrichtung (5) vorgebbar ist.

8. Flurförderzeug mit einem Multifunktionshebel (8) nach Anspruch 7, **dadurch gekennzeichnet, daß** für das Bedienelement (13) eine Neutralstellung vorgesehen ist, und das Bedienelement (13) Mittel zum Erzeugen einer Rückstellkraft in Richtung der Neutralstellung aufweist.

9. Flurförderzeug mit einem Multifunktionshebel (8) nach einem der Ansprüche 1 bis 6, **dadurch gekennzeichnet, daß** bei Betätigung des Bedienelements (13) in Abhängigkeit von dem Schwenkwinkel des Bedienelements (13) ein bestimmter Sollwert für die Neigung der Lastaufnahmevorrichtung (5) vorgebbar ist.

10. Flurforderzeug mit einem Multifunktionshebel (8) nach Anspruch 9, **dadurch gekennzeichnet, daß** ein Mittel zum Erfassen der tatsächlichen Neigung der Lastaufnahmevorrichtung (5) vorgesehen ist.

11. Flurförderzeug mit einem Multifunktionshebel (8) nach Anspruch 9 oder 10, **dadurch gekennzeichnet, daß** ein Stellglied zum Erzeugen einer Neigebewegung des Lastaufnahmemittels vorgesehen ist, das in einem Regelkreis in Abhängigkeit von dem Sollwert für die Neigung und der tatsächlichen Neigung gesteuert wird

12. Flurförderzeug mit einem Multifunktionshebel (8) nach einem der Ansprüche 9 bis 11, **dadurch gekennzeichnet, daß** das Bedienelement (13) kein Mittel zum Erzeugen einer Rückstellkraft aufweist.

13. Flurförderzeug mit einem Multifunktionshebel (8) nach einem der Ansprüche 1 bis 12, **dadurch gekennzeichnet, daß** an dem Hebel (11) mindestens ein Schaltelement (16) angeordnet ist, bei dessen Betätigung mittels des Bedienelements (13) anstelle des Neigens der Lastaufnahmevorrichtung (5) eine weitere Funktion des Flurförderzeugs steuerbar ist.

14. Flurforderzeug mit einem Multifunktionshebel (8) nach Anspruch 13, **dadurch gekennzeichnet, daß** das Schaltelement (16) nur dann wirksam betätigbar ist, wenn sich das Bedienelement (13) in einer Neutralstellung befindet.

## Claims

1. Industrial truck having a driver's seat (4) for an operator and a multifunctional lever (8), which has at least one lever (11), which can be pivoted about a first axis, and at least one operating element (13), which is arranged on the lever (11), it being possible to control in each case at least one function of the industrial truck by pivoting the lever (11) about the first axis (12) and by pivoting the operating element (13) about a second axis (14), and the industrial truck having a load-bearing apparatus (5), which can be moved in the vertical direction, and it being possible to control the vertical movement of the load-bearing apparatus (5) by pivoting the lever (11) about the first axis (12), and the industrial truck having a load-bearing apparatus (5), which can be inclined about a horizontal axis of inclination (7), and it being possible to control the inclination of the load-bearing apparatus (5) by pivoting the operating element (13) about the second axis (14), **characterized in that** the second axis (14), about which the operating element (13) can be pivoted for the purpose of controlling the inclination of the load-bearing apparatus (5), is essentially parallel to the first axis (12), about which the lever (11) can be pivoted for the purpose of controlling the vertical movement of the load-bearing apparatus (5), and the operating element (13) is arranged on that side of the lever (11) which is remote from the driver's seat (4).

2. Industrial truck having a multifunctional lever (8) according to Claim 1, **characterized in that** the operating element (13) can be operated using the index finger of a hand gripping the handle.

3. Industrial truck having a multifunctional lever (8) according to Claim 1 or 2, **characterized in that** a pivoting of the lever (11) in the direction towards the load-bearing apparatus (5) is associated with a vertical downwards movement of the load-bearing apparatus (5), and a pivoting of the lever (11) in the direction away from the load-bearing apparatus (5) is associated with a vertical upwards movement of the load-bearing apparatus (5).

4. Industrial truck having a multifunctional lever (8) according to one of Claims 1 to 3, **characterized in that** the second axis (14) is arranged essentially parallel to the horizontal axis of inclination (7), and a pivoting movement of the operating element (13) is associated with an inclining movement of the load-bearing apparatus (5) in the corresponding direction.

5. Industrial truck having a multifunctional lever (8) according to one of Claims 1 to 4, **characterized in that** it is possible to control a third function of the industrial truck by pivoting the lever (11) about a third axis (15), the third axis (15) being arranged essentially perpendicular to the first axis (12).

6. Industrial truck having a multifunctional lever (8) according to Claim 5, **characterized in that** the industrial truck has a load-bearing apparatus (5), which can be displaced in the transverse direction of the industrial truck, and it is possible to control the displacement of the load-bearing apparatus (5) by pivoting the lever (11) about the third axis (15).

7. Industrial truck having a multifunctional lever (8) according to one of Claims 1 to 6, **characterized in that**, on actuation of the operating element (13), it is possible to predetermine, depending on the pivoting angle of the operating element (13), a specific inclination speed of the load-bearing apparatus (5).

8. Industrial truck having a multifunctional lever (8) according to Claim 7, **characterized in that** a neutral position is provided for the operating element (13), and the operating element (13) has means for producing a restoring force in the direction of the neutral position.

9. Industrial truck having a multifunctional lever (8) according to one of Claims 1 to 6, **characterized in that**, on actuation of the operating element (13), it is possible to predetermine, depending on the pivoting angle of the operating element (13), a specific desired value for the inclination of the load-bearing apparatus (5).

10. Industrial truck having a multifunctional lever (8) according to Claim 9, **characterized in that** a means is provided for detecting the actual inclination of the load-bearing apparatus (5).

11. Industrial truck having a multifunctional lever (8) according to Claim 9 or 10, **characterized in that** an actuator is provided for the purpose of producing an inclination movement of the load-bearing means, which is controlled in a control loop depending on the desired value for the inclination and the actual inclination.

12. Industrial truck having a multifunctional lever (8) according to one of Claims 9 to 11, **characterized in that** the operating element (13) does not have any means for producing a restoring force.

13. Industrial truck having a multifunctional lever (8) according to one of Claims 1 to 12, **characterized in that** at least one switching element (16) is arranged on the lever (11), it being possible to control a further function of the industrial truck, instead of the inclination of the load-bearing apparatus (5), when said switching element (16) is actuated by means of the operating element (13).

14. Industrial truck having a multifunctional lever (8) according to Claim 13, **characterized in that** the switching element (16) can only be effectively actuated when the operating element (13) is located in a neutral position.

## Revendications

1. Chariot de manutention comprenant un siège de conducteur (4) pour un opérateur et une manette à fonctions multiples (8), qui présente au moins une manette (11) pouvant pivoter autour d'un premier axe et au moins un élément de commande (13) disposé sur la manette (11), au moins une fonction du chariot de manutention pouvant être à chaque fois commandée en faisant pivoter la manette (11) autour du premier axe (12) et en faisant pivoter l'élément de commande (13) autour d'un deuxième axe (14) et dans lequel
le chariot de manutention présente un dispositif de réception de la charge (5) déplaçable dans la direction verticale et le déplacement vertical du dispositif de réception de la charge (5) pouvant être commandé par pivotement de la manette (11) autour du premier axe (12) et
le chariot de manutention présente un dispositif de réception de la charge (5) pouvant être incliné autour d'un axe d'inclinaison horizontal (7) et l'inclinaison du dispositif de réception de la charge (5) pouvant être commandée par pivotement de l'élément de commande (13) autour du deuxième axe (14),
**caractérisé en ce que** le deuxième axe (14) autour duquel l'élément de commande (13) peut pivoter pour commander l'inclinaison du dispositif de réception de la charge (5) est essentiellement parallèle au premier axe. (12) autour duquel la manette (11) peut pivoter pour commander le déplacement vertical du dispositif de réception de la charge (5), et l'élément de commande (13) est disposé sur le côté de la manette (11) opposé au siège du conducteur (4).

2. Chariot de manutention comprenant une manette à fonctions multiples (8) selon la revendication 1, **caractérisé en ce que** l'élément de commande (13) peut être actionné avec l'index d'une main saisissant la poignée.

3. Chariot de manutention comprenant une manette à fonctions multiples (8) selon la revendication 1 ou 2, **caractérisé en ce qu'**un déplacement vers le bas du dispositif de réception de la charge (5) est associé à un pivotement de la manette (11) dans la direction du dispositif de réception de la charge (5) et un déplacement vertical vers le haut du dispositif de réception de la charge (5) est associé à un pivotement de la manette (11) à l'écart du dispositif de réception de la charge (5).

4. Chariot de manutention comprenant une manette à fonctions multiples (8) selon l'une quelconque des revendications 1 à 3, **caractérisé en ce que** le deuxième axe (14) est disposé essentiellement parallèlement à l'axe d'inclinaison horizontal (7) et à un mouvement de pivotement de l'élément de commande (13) est associé un mouvement d'inclinaison du dispositif de réception de la charge (5) dans la direction correspondante.

5. Chariot de manutention comprenant une manette à fonctions multiples (8) selon l'une quelconque des revendications 1 à 4, **caractérisé en ce qu'**une troisième fonction du chariot de manutention peut être commandée par pivotement de la manette (11) autour d'un troisième axe (15), le troisième axe (15) étant disposé essentiellement perpendiculairement au premier axe (12).

6. Chariot de manutention comprenant une manette à fonctions multiples (8) selon la revendication 5, **caractérisé en ce que** le chariot de manutention présente un dispositif de réception de la charge (5) déplaçable dans la direction transversale du chariot de manutention, et le déplacement du dispositif de réception de la charge (5) peut être commandé par pivotement de la manette (11) autour du troisième axe (15).

7. Chariot de manutention comprenant une manette à fonctions multiples (8) selon l'une quelconque des revendications 1 à 6, **caractérisé en ce que** lors de l'actionnement de l'élément de commande (13), on peut prédéfinir en fonction de l'angle de pivotement de l'élément de commande (13) une vitesse d'inclinaison déterminée du dispositif de réception de la charge (5).

8. Chariot de manutention comprenant une manette à fonctions multiples (8) selon la revendication 7, **caractérisé en ce que** l'on prévoit pour l'élément de commande (13) une position neutre, et l'élément de commande (13) présente des moyens pour produire une force de rappel dans la direction de la position neutre.

9. Chariot de manutention comprenant une manette à fonctions multiples (8) selon l'une quelconque des revendications 1 à 6, **caractérisé en ce que** lors de l'actionnement de l'élément de commande (13), on peut prédéfinir en fonction de l'angle de pivotement de l'élément de commande (13) une valeur de consigne déterminée pour l'inclinaison du dispositif de réception de la charge (5).

10. Chariot de manutention comprenant une manette à fonctions multiples (8) selon la revendication 9, **caractérisé en ce qu'**il est prévu un moyen pour détecter l'inclinaison effective du dispositif de réception de la charge (5).

11. Chariot de manutention comprenant une manette à fonctions multiples (8) selon la revendication 9 ou 10, **caractérisé en ce qu'**il est prévu un actionneur pour produire un mouvement d'inclinaison du moyen de réception de la charge, lequel est commandé dans un circuit régulateur en fonction de la valeur de consigne pour l'inclinaison et l'inclinaison effective.

12. Chariot de manutention comprenant une manette à fonctions multiples (8) selon l'une quelconque des revendications 9 à 11, **caractérisé en ce que** l'élément de commande (13) ne présente aucun moyen pour produire une force de rappel.

13. Chariot de manutention comprenant une manette à fonctions multiples (8) selon l'une quelconque des revendications 1 à 12, **caractérisé en ce qu'**au moins un élément de commutation (16) est disposé sur la manette (11), et lors de son actionnement au moyen de l'élément de commande (13), une fonction supplémentaire du chariot de manutention peut être commandée au lieu de l'inclinaison du dispositif de réception de la charge (5).

14. Chariot de manutention comprenant une manette à fonctions multiples (8) selon la revendication 13, **caractérisé en ce que** l'élément de commutation (16) n'est actionnable de manière efficace que lorsque l'élément de commande (13) se trouve dans une position neutre.
